# EUROPÄISCHE PATENTSCHRIFT

(11) **EP 0 856 610 B1**
(45) Veröffentlichungstag und Bekanntmachung des Hinweises auf die Patenterteilung: **18.08.2004**
(21) Anmeldenummer: 98100235.5
(22) Anmeldetag: 08.01.1998
(51) Int. Cl.: E02D 29/14, E03F 5/06

(54) **Schacht- oder Sinkkastenabdeckung**
Manhole or caisson cover
Couvercle de regard ou caisson

(30) Priorität: 30.01.1997 DE 19703406
(43) Veröffentlichungstag der Anmeldung: 05.08.1998
(73) Patentinhaber: H. Renauer Kanalbau GmbH, 80997 München (DE)
(72) Erfinder: Renauer, Horst Peter, 80997 München (DE)
(74) Vertreter: Kruspig, Volkmar, Dipl.-Ing.

(56) Entgegenhaltungen:
- EP-A- 0 372 260
- DE-A- 3 637 493
- DE-A- 4 027 863
- DE-A- 4 329 652
- FR-A- 2 283 999
- US-A- 4 759 656

## Beschreibung

Die Erfindung betrifft eine Schacht- oder Sinkkastenabdeckung mit Rahmen, wobei der Rahmen in einen Ring aus Beton, Mineralguß oder dergleichen einsetz- oder mit diesem verbindbar sind, gemäß Oberbegriff des Anspruchs.

Schachtabdeckungen für Versitzgruben, Domschächte, Kläranlagen oder dergleichen sind ebenso wie Abdeckroste für Längs- oder Querentwässerungsrinnen seit langer Zeit bekannt.

Insbesondere dann, wenn derartige Abdeckungen mit Abdeck- oder Übergangsplatten bzw. Abdeckrosten nach oben abgeschlossen sind und die betreffenden Platten oder Roste dem Verkehrsfluß ausgesetzt werden, entstehen teilweise extreme statische und dynamische Belastungen, die zu einem erheblichen Verschleiß der Abdeckplatte bzw. des Rostes führen. Darüber hinaus werden die statisch und dynamisch auftretenden Kräfte von einem Schachtrahmen oder einer Zarge aufgenommen und an eine Betoneinbettung, Rinnenkörper oder dergleichen abgegeben. Insbesondere Wechselbelastungen oder stoß- und schlagartige Krafteinwirkungen führen zum Herauslösen des Rahmens bzw. der Zarge aus dem Verbund, so daß in mehr oder weniger kürzeren Abständen der Schacht bzw. das Schachtoberteil einschließlich Abdeckplatte erneuert bzw. einer Reparatur unterzogen werden muß.

Aus der DE 43 30 516 A1 ist eine Schachtabdeckung mit einem Schachtdeckel und einem Rahmen bekannt, wobei der Rahmen eine durchgehend umlaufende Auflagefläche für den Schachtdeckel besitzt. In diese Auflagefläche für den Schachtdeckel ist eine durchgehend umlaufende Nut zur Aufnahme einer dämpfenden Einlage bzw. eine durchgehend umlaufende Vertiefung zur Befestigung eines Dichtungsringes eingebracht.

Die oben genannten dämpfenden Einlagen im Schachtdeckel und/ oder Rahmen sind in der Lage, Kräfte aufzunehmen, die z.B. beim Befahren der Abdeckung einwirken. Jedoch ist es bei der vorbekannten Lösung nach DE 43 30 516 A1 nicht möglich, Kräfte in Querrichtung bzw. stoß- oder schlagartige Belastung in diese Richtung zu dämpfen und aufzunehmen. Derartige Kräfte werden bei Schachtabdeckungen in Verkehrsflächen auch bei vorgesehener Dämpfungseinlage zwischen Deckel und Rahmen vollständig aufgenommen und gelangen über die Betonringeinfassung bzw. den Rahmen auf die Mörtelverbindung bzw. die Mörtelschicht, welche zwischen oberem Schachthals und Ausgleichsring und Rahmen bzw. Betonring des Rahmens angeordnet bzw. eingebracht ist.

Da nach Reparatur bzw. Austausch einer Schachtabdeckung nach äußerst kurzer Zeit die Verkehrsflächen wieder freigegeben werden müssen und ein vollständiges Aushärten des erwähnten Mörtels noch nicht gegeben ist, wird insbesondere durch Querbewegungen der Abdeckung der Mörtel quasi zermahlen. Dieses Zermahlen setzt sich auch nachfolgend fort, mit dem Ergebnis, daß sich die Schachtabdeckung bezogen auf das Niveau der umgebenden Verkehrsfläche absenkt. Dieses vielerorts zu beobachtende Absenken der Abdeckung erhöht jedoch bei Überfahren z.B. durch Schwerlastfahrzeuge die Stoß- und Schlagbeanspruchung mit dem Ergebnis, daß trotz an sich robuster mechanischer Ausführung die Schachtabdeckung selbst zerstört werden kann.

Aus der DE 36 37 493 A1 ist eine Schachtabdeckung mit Dämpfungseinlage vorbekannt. Dort ist in mindestens einer der zusammenwirkenden Auflageflächen von Rahmen und Deckel die Dämpfungseinlage befindlich, welche aus dauerelastischem Material besteht. Die Dämpfungseinlage wird durch flächenbündiges Einspachteln einer dauerelastisch erhärtenden Streichmasse in die Ausnehmung hergestellt.

Bezüglich der US-PS 4,759,656 ist festzuhalten, dass die dortige Lehre eine Mannloch-Abdeckung für einen Schacht betrifft und insbesondere auf die Frage der Dichtheit und Beständigkeit gegen chemisch aggressive Materialien eingegangen wird. Es wird dortend auch die Frage der Schockabsorption erörtet und die Möglichkeit sehr vorteilhafter elastomerer Ringe erwähnt, die zwischen den Schachtbestandteilen in Längsrichtung anordenbar sind.

Letztendlich offenbart die EP 0 372 260 A1 einen Entwässerungs- oder Revisionsschacht, wobei zur Vermeidung von Schäden durch Rüttelkräfte mindestens einem Bauteil ein begrenzt dauerelastischer Aufbau oder ein in Belastungsrichtung wirksamer dauerelastischer Belag gegeben ist. Als dauerelastisches Bauteil bietet sich gemäß der vorstehend zitierten Lösung der Schaftkonus an, der eine starke Konizität und gegebenenfalls eine Bewehrung erhält.

Es ist daher Aufgabe der Erfindung, eine weiterentwickelte Schacht- oder Sinkkastenabdeckung mit Rahmen anzugeben, wobei der Rahmen in einen Ringkörper aus Beton, Mineralguß oder dergleichen einsetz-, aufsetz- und/oder mit diesem verbindbar ist, dergestalt, daß ein nachteiliges Setzen bezogen auf das Mörtelbett verhindert wird und bei dynamischen Belastungen der Abdeckung auftretende Kräfte gedämpft werden, wodurch sich die Einsatz- und Lebensdauer entsprechender Abdeckungen erhöht.

Die Lösung der Aufgabe der Erfindung erfolgt mit einem Gegenstand gemäß den Merkmalen des Patentanspruches.

Demnach weist die Auflage- oder Verbindungsstelle zwischen Rahmen und Abdeckung eine Fläche auf, die der Aufnahme einer reibungsmindernden, elastischen Zwischenlage dient. Vorzugsweise ist die Zwischenlage durchgängig entlang und beidseitig der sich gegenüberstehenden Verbindungsflächen ausgebildet.

Durch die elastische, reibungsmindernde Zwischenlage werden Verschiebe-, Dreh-, Schlag- und Stoßkräfte aufgenommen, so daß bei extremen Belastungen eine geringfügige laterale Bewegung möglich ist, ohne daß das Mörtelbett zerstört oder die sich gegenüberliegenden Oberflächen durch Abrieb mit der Folge verändern, daß sich die Abdeckung in unerwünschter Weise absenkt.

Die Zwischenlage kann auch dem Höhenausgleich dienen, z.B. bei Straßen mit Gefälle.

Die reibungsmindernde, elastische Zwischenlage aus z.B. Kunststoff oder Gummi kann am Rahmen und/oder an der Abdeckung befestigt sein. Diese Befestigung kann z.B. durch Teilaufnahme einer Zwischenlageplatte in einer entsprechenden nutförmigen Ausnehmung realisiert werden.

Eine ergänzende Ausführungsform der Erfindung geht von einer Zwischenlage aus, die sowohl am Rahmen als auch an der Abdeckung angeordnet ist, so daß sich quasi zwei gegenüberliegende Zwischenlagenabschnitte mit jeweils gegenüberliegenden Verbindungsflächen ergeben. Hier besteht in weiterer Ausgestaltung die Möglichkeit, die Zwischenlagen abwechselnd gegenüberliegend unterbrochen auszuführen, mit dem Ziel einer quasi Verzahnung, wodurch sich eine Verringerung unerwünschten seitlichen Verdrehens der Abdeckung bezogen auf den Schachthals ergibt.

Ebenso ist es erfindungsgemäß möglich, daß z.B. am Rahmen ausgebildete abschnittsweise vorhandene Zwischenlagen in Form von Vorsprüngen in Rücksprünge eingreifen, die in Zwischenlagen an der Abdeckung vorgesehen sind, und umgekehrt. Mit den letztgenannten Maßnahmen kann neben der reibungs- und dämpfungsmindernden Wirkung durch die Zwischenlage auch eine formschlüssige Verbindung erzielt werden.

Mit der erfindungsgemäßen Abdeckung gelingt es also in wirksamer Weise, bedingt durch die spezielle Ausführungsform der reibungsmindernden, elastischen Zwischenlage, die an der Verbindungsstelle oder -fläche zwischen Rahmen oder Zarge und Abdeckung angeordnet ist, ein unerwünschtes Setzen oder Absacken der Abdeckung bzw. eines Abdeckrostes auch bei großen dynamischen und Wechselbelastungen zu verhindern.

Die Erfindung soll anhand eines Ausführungsbeispiels sowie unter Zuhilfenahme von Figuren näher erläutert werden.

Hierbei zeigen:
- Fig. 1: einen Querschnitt durch eine Schachtabdeckung in einer ersten Ausführungsform der Zwischenlage auf der Basis einen Doppel-T-förmigen Trägers und
- Fig. 2: eine prinzipielle Darstellung eines Querschnitts einer Schachtabdeckung mit gegenüberliegend ineinandergreifend und abwechselnd angeordneten Zwischenlagen.

Bei der in den Fig. 1 und 2 im Teilquerschnitt dargestellten Schachtabdeckung liegt die eigentliche Abdeckung 1 in einer umlaufenden Ausnehmung eines Rahmens 2 auf. Der Rahmen 2 kann zusätzlich ein Laubfanggitter oder Sieb aufnehmen. Rahmen 2 und Abdeckung 1 sind beispielsweise aus Gußeisen gefertigt. Der Rahmen 2 ist in einen Betonring 3 eingebettet. Abdeckung, Rahmen und Betonring bilden eine handelsübliche Schachtabdeckung, die beispielsweise für Revisionsschächte, Klärgruben, Einstiegsschächte und dergleichen benutzt werden kann. Ein Schachthals oder Ausgleichsring 4 bildet eine umlaufende Auflagefläche 5. Üblicherweise wird auf die umlaufende Auflagefläche 5 des Schachthalses 4 Mörtel aufgebracht und die komplette Schachtabdeckung eingesetzt. Im Anschluß daran wird ein seitliches Verfüllen mit Ortbeton 6 und Bitumen 7 bis zur Höhe des Umgebungsniveaus, z.B. einer Fahrbahn, vorgenommen.

Bei bekannten Schachtabdeckungen, die sich in Verkehrsflächen befinden, ist man bestrebt, die Behinderung für den Verkehr möglichst gering zu halten, so daß kurze Zeit nach Einfüllen der Bitumenrandschicht 7 ein Freigeben des Verkehrs erfolgt. In vielen Fällen ist der im Zwischenraum zwischen Auflagefläche 5 und gegenüberliegender Fläche des Betonringes 3 befindliche Mörtel noch nicht ausgehärtet, so daß sich durch Krafteinwirkung sowohl ein Herauspressen des Mörtels ergibt als auch eine wesentlich verschlechterte Bindeeigenschaft resultiert, mit der Folge, daß beim Aufnehmen von Wechselbelastungen Schwingungsbewegungen und -kräfte auf die Mörtelschicht übertragen werden, wodurch diese quasi zerrieben und abgetragen wird.

Ebenso besteht die Gefahr, daß ein unerwünschter Abrieb zwischen der Auflagefläche 5 des Schachthalses 4 und der gegenüberliegenden Fläche des Betonringes 3 entsteht. Im Ergebnis senkt sich die gesamte Schachtabdeckung einschließlich Rahmen und Betonring unter das Umgebungsniveau. Durch dieses Absenken erhöht sich jedoch die Belastung der Abdeckung beim Befahren bzw. Überfahren aufgrund der nunmehr auftretenden noch stärkeren Kräfte. Letztendlich ist bei nicht rechtzeitigem Wiederherstellen des ursprünglichen Zustandes oftmals eine vollständige Zerstörung der Abdeckung und/oder des Rahmens die Folge, wodurch eine nicht unerhebliche Unfallgefahr entsteht.

Gemäß Ausführungsbeispiel ist eine spezielle Zwischenlage vorgesehen, die aus einem Doppel-T-förmigen metallischen Träger 11 besteht.

Der metallische Träger 11 ist oberflächenseitig des Verbindungsschenkels 12 mit einer reibungsmindernden dämpfenden Beschichtung 13, z.B. Gummi, versehen. Die Beschichtung 13 kann sich auch über die Innenseite der seitlichen Schenkel 14 des metallischen Trägers 11 erstrecken, dies ist jedoch in der Figur nicht gezeigt.

Der mechanische Träger 11 mit Beschichtung 13 erstreckt sich umlaufend und den Schachthals 4 umgreifend. Die seitlichen Schenkel 14 umfassen einen oberen Abschnitt der Wandung des Schachthalses 4 und nach Aufsetzen des Betonringes 3 auch einen entsprechenden Abschnitt dieses. Bei der vorstehend beschriebenen Ausführungsform ist bereits mit dem Aufsetzen des Betonringes 3 der Schachtabdeckung 1 ein Fixieren auch ohne Mörtelzwischenschicht gewährleistet, so daß unmittelbar im Anschluß daran die Bitumenschicht 7 bis zum Fahrbahnniveau verfüllt werden kann.

In einer weiteren Ausführungsform des Ausführungsbeispiels gemäß Fig. 1 können die seitlichen Schenkel 14 einen zur Innenseite hin gerichteten konischen Rand oder einen Gleitabschnitt aufweisen, so daß sich das Aufsetzen der Schachtabdeckung resp. des Betonringes 3 und damit die Montage vereinfacht. Selbstverständlich kann auch die Schachtabdeckung bereits mit vormontiertem metallischen Träger 11 geliefert werden, der dann den entsprechenden oberen Abschnitt des Schachthalses 4 aufnimmt.

Es liegt im Rahmen der Erfindung, daß bei der Ausführungsform mit Doppel-T-förmigen metallischem Träger, dieser sowohl zusätzlich entweder mit Schachthals 4 oder Betonring 3 verbunden sein kann als auch als loses Einbauteil lieferbar ist.

Der metallische Träger kann entlang des Verbindungsschenkels 12 und der Beschichtung 13 durchgehende Ausnehmungen aufweisen, so daß, wenn gewünscht, in bekannter Weise Mörtel einbringbar ist, wodurch sich die Fixierung der Abdeckung, insbesondere in vertikaler Richtung, verbessert.

Beim Ausführungsbeispiel gemäß Fig. 2 sind in radialer Richtung versetzte Zwischenlagen 15 ausgebildet, welche über den Umfang bzw. über die Auflagefläche 5 des Schachthalses gegenüberliegend derart versetzt und verteilt angeordnet sind, so daß sich beim Aufsetzen der Abdeckung eine Art Verzahnung zwischen den jeweiligen Zwischenlagen 15 ergibt. Die Zwischenlagen 15 umfassen eine metallische Platte 16, auf die eine oder mehrere Schichten 17 eines reibungsmindernden und dämpfenden Materials aufgebracht sind. Beim gezeigten Beispiel werden die metallischen Platten 16 durch entsprechende integrale Fortsätze bereits beim Fertigen des Betonringes 3 bzw. des Schachthalses 4, d.h. im Frischbetonzustand, eingebracht.

Durch die spezielle alternierende Ausbildung von Zwischenlagen 15, die jeweils abwechselnd mit dem Betonring 3 und dem Schachthals 4 verbunden sind, läßt sich sowohl eine seitliche Fixierung der Schachtabdeckung als auch ein Schutz gegen Verdrehen der Abdeckung gegenüber der Oberfläche des Schachthalses 4 erreichen.

## Patentansprüche

1. Schacht- oder Sinkkastenabdeckung mit Rahmen, wobei der Rahmen in einen Ring aus Beton, Mineralguß oder dergleichen eingesetzt oder mit diesem verbunden ist,
**dadurch gekennzeichnet, daß**
zwischen dem Ring (3) und der Auflagefläche (5) eines Schachthalses (4) oder eines Ausgleichrings eine elastische Zwischenlage (13, 15) angeordnet ist, wobei
die Zwischenlage aus einem Doppel-T-förmigen metallischen Träger (11) besteht, welcher oberflächenseitig des Verbindungsschenkels (12) mit einer reibungsmindernden dämpfenden Beschichtung (13) versehen ist, wobei die seitlichen Schenkel (14) einen oberen Abschnitt der Wandung des Schachthalses (14) und nach Aufsetzen des Rings (3) auch einen entsprechenden Abschnitt dieses mit mäßigem Spiel umfassen, wobei die Beschichtung (13) sich auch über die Innenseite der seitlichen Schenkel (14) des metallischen Trägers (11) erstrecken kann, oder in radialer Richtung versetzte Zwischenlagen (15) ausgebildet sind, welche über den Umfang oder über die Auflagefläche (5) des Schachthalses gegenüberliegend derart versetzt und verteilt angeordnet sind, daß sich beim Aufsetzen der Abdeckung eine Verzahnung zwischen den jeweiligen Zwischenlagen (15) einstellt, wobei auf der Abdeckung auftretende Kräfte, insbesondere Verschiebekräfte, aufgenommen werden.

## Claims

1. A shaft or catch basin cover comprising a frame, with the frame being inserted in a ring of concrete, mineral cast, or the like, or being connected with same,
**characterised in that**
an elastic intermediate layer (13, 15) is arranged between the ring (3) and the supporting face (5) of a shaft neck (4) or a compensating ring,
with the intermediate layer consisting of a double-T-shaped metallic carrier (11) which on the surface side of the connecting leg (12) is provided with a friction-reducing damping coating (13), with the lateral legs (14) embracing an upper section of the wall of the shaft neck (4) and, upon placing the ring (3), also a corresponding section of same with a moderate clearance, with the coating (13) being applied so that it may also extend over the inside of the lateral legs (14) of the metallic carrier (11), or radially offset intermediate layers (15) are formed which are arranged in an opposite relationship over the circumference or over the supporting face (5) of the shaft neck offset and distributed in such a manner that upon placing the cover, an indenting between the respective intermediate layers (15) takes place, whereby forces occurring on the cover, in particular, displacement forces, are accommodated.

## Revendications

1. Couvercle de puits ou de bouche d'égout avec cadre, le cadre étant inséré dans un anneau en béton, en fonte minérale ou similaire, ou relié à celui-ci, **caractérisé en ce qu'**entre l'anneau (3) et la surface d'appui (5) d'un col de puits (4) ou d'un anneau de compensation est agencée une couche intermédiaire (13, 15) élastique, la couche intermédiaire étant constituée par un support (11) métallique en forme de double T qui est pourvu, sur le côté de la surface de la branche de liaison (12), d'un revêtement (13) amortisseur et diminuant la friction, les branches (14) latérales comprenant un tronçon supérieur de la paroi du col de puits (4) et comprenant également, après avoir posé l'anneau (3), un tronçon correspondant de celui-ci avec un jeu moyen, le revêtement (13) pouvant aussi s'étendre sur la face intérieure des branches latérales (14) du support (11) métallique, ou des couches intermédiaires (15) étant réalisées avec décalage en direction radiale, lesquelles sont décalées à l'opposé les unes des autres et réparties sur la périphérie ou sur la surface d'appui (5) du col de puits, de telle sorte que lors de la pose du couvercle, il s'établit une imbrication entre les couches intermédiaires (15) respectives, de sorte que des forces qui se produisent sur le couvercle, en particulier des forces de déplacement, sont encaissées.
